# EUROPÄISCHE PATENTSCHRIFT

(11) **EP 1 267 025 B1**
(45) Veröffentlichungstag und Bekanntmachung des Hinweises auf die Patenterteilung: **13.06.2012**
(21) Anmeldenummer: 02009709.3
(22) Anmeldetag: 30.04.2002
(51) Int. Cl.: E05D 15/52, E05D 7/04

(54) **Fenster oder Fenstertür**
Window or window-door
Fenêtre ou porte-fenêtre

(30) Priorität: 12.06.2001 DE 10128453
(43) Veröffentlichungstag der Anmeldung: 18.12.2002
(73) Patentinhaber: Aug. Winkhaus GmbH & Co. KG, 48291 Telgte (DE)
(72) Erfinder: Vosskötter, Alfred, 48145 Münster (DE)

(56) Entgegenhaltungen:
- EP-A1- 0 616 106
- EP-A1- 1 061 223
- EP-A1- 1 134 348
- DE-A1- 2 750 178
- DE-A1- 3 601 278
- DE-A1- 3 843 680
- DE-U1- 9 013 746
- FR-A- 1 377 934

## Beschreibung

Die Erfindung betrifft ein Fenster oder eine Fenstertür mit einem gegenüber einem feststehenden Blendrahmen drehbaren und kippbaren Flügel, mit einem einen Rand des Blendrahmens übergreifenden Flügelüberschlag, mit einem an dem Blendrahmen befestigbaren Lagerteil eines Ecklagers mit einem Lagerbolzen und einem an dem Flügel befestigten, mit dem Lagerteil des Blendrahmens in Eingriff stehenden Lagerteil, wobei die Lagerteile unter dem Flügel verdeckt angeordnet sind und jeweils in eine Tasche des Flügels hineinragen und sich innerhalb der Tasche aneinander abstützen, wobei eines der Lagerteile ein feststehendes Halteteil und ein Koppelteil hat und dass das Halteteil eine Aufnahme für das Koppelteil hat und dass das Koppelteil mit dem anderen Lagerteil vormontiert ist.

Ein Fenster der eingangs genannten Art ist beispielsweise aus der DE 38 43 680 A1 bekannt. Ein an einem Flügel angeordnetes Lagerteil wird mit einer vormontierten Schereneinheit bei der Montage des Flügels auf einen konischen Ecklagerzapfen und in ein Langloch eines rahmenseitiges Ecklagers eingesetzt und ist dort drehbar gelagert. Die Lagerteile sind verdeckt angeordnet.

Die FR 1 377 934 A offenbart ein Drehkipp-Lager für ein Fenster mit einem flügelseitigen Lagerband, in welches ein Lagerbolzen drehbar befestigt ist und mit seinem aus dem Lagerband herausstehenden Teil bei der Montage des Flügels in eine rahmenseitige Lagerbolzenaufnahme eingesetzt wird. Die Kippbewegung des Flügels wird durch eine konische Lagerbohrung der Lagerbolzenaufnahme ermöglicht. Das Drehkipp-Lager ist auf dem Flügel und Rahmen sichtbar angeordnet.

In der EP 1 061 223 A1 wird bei der Montage des Flügels eines Fensters das vormontierte flügelseitige Beschlagteil, an dem eine Lagerbohrung hinter dem Flügelüberschlag ausgebildet ist, auf einen am vormontierten blendrahmenseitigen Beschlagteil befindlichen Aufnahmebolzen gestellt. Die Kippbewegung des Flügels wird durch einen abgerundeten Kopf des Aufnahmebolzens und ein entsprechendes Formteil in der Lagerbohrung ermöglicht. Am Aufnahmebolzen ist keine Sicherung gegen das Ausheben des Flügels vorgesehen. Die umlaufende Dichtung im Flügelüberschlag muss im Ecklagerbereich unterbrochen werden.

Aus der DE 36 01 278 A1 ist ein Beschlag für ein Schwenk-Kipp-Lager bekannt geworden. Bei diesem Beschlag sind mehrere Lenker innerhalb eines Falzes zwischen Rahmen und Flügel angeordnet. Rahmenseitig sind zwei Lenker mit einem Ende an einer Grundplatte angebracht, wobei die Lenker an den entgegengesetzten Enden verlängerte Befestigungsbolzen aufweisen, auf die der Flügel mit dem flügelseitigen Lagerteil aufgesetzt wird. Da das flügelseitige Lagerteil in der Beschlagnut untergebracht ist, bleibt die umlaufende Dichtung im Flügelüberschlag erhalten. Eine Kippbewegung zwischen dem Befestigungsbolzen und dem Lagerteil ist nicht möglich. Am Befestigungsbolzen ist keine Sicherung gegen das Ausheben des Flügels vorgesehen.

Ein Fenster ist aus der EP 0 570 945 B1 bekannt. Das Ecklager ist hier an dem äußeren Rand des Flügelüberschlags angeordnet und damit in einer Ansicht senkrecht auf den Flügel nicht zu sehen. Die Lagerteile des Flügels und des Blendrahmens weisen jeweils über einen Lagerbolzen verbundene Lagerbänder auf. Eine Dichtung zur Abdichtung des Flügels gegenüber dem Rahmen ist im Bereich des Ecklagers unterbrochen oder weist eine Ausnehmung auf. Nachteilig bei diesem Fenster ist, dass das Ecklager zur Verhinderung eines Anschlagens des Flügelüberschlags an dem Blendrahmen besonders weit außen an dem Flügelüberschlag angeordnet werden und einen großen Abstand von dem Blendrahmen aufweisen muss. Dies erfordert eine aufwändige und kostenintensive Gestaltung des Fensters und des Ecklagers. Weiterhin vermag die Dichtung den Flügel nicht gegen den Blendrahmen abzudichten, da sie im Bereich des Ecklagers unterbrochen ist. Das Ecklager benötigt zudem zur Montage des Lagerbolzens eine besonders große Ausnehmung in der Dichtung. Die Montage des Flügels an dem Blendrahmen gestaltet sich zudem sehr schwierig, da das Ecklager montiert werden muss, während der Flügel in der vorgesehenen Position gegenüber dem Blendrahmen gehalten wird. Die Tasche für das Ecklager ist zudem zum Rand des Flügelüberschlags hin offen und damit das Ecklager im geschlossenen Zustand des Flügels von der Seite her zu sehen. Das Ecklager kann deshalb verschmutzen.

Aus der EP 0 616 106 B1 ist ein Fenster bekannt geworden, bei dem das blendrahmenseitige Lagerteil einen Kugelkopf hat und das flügelseitige Lagerteil eine sich auf dem Kugelkopf abstützende Lagerschale hat. Die Lagerschale lässt sich über eine Stellschraube relativ zu dem flügelseitigen Lagerteil verstellen. Das flügelseitige Lagerteil hat zwei über eine Schwalbenschwanzführung miteinander längsverschieblich verbundene Schienen. Die Schienen lassen sich über eine Stellschraube gegeneinander verschieben. Nachteilig bei diesem Fenster ist jedoch, dass zum Einhängen des Flügels in das Lager der Flügelüberschlag eine Ausnehmung aufweisen muss. Die Dichtung ist deshalb im Bereich des Ecklagers ebenfalls unterbrochen ist und kann daher den Flügel nicht gegenüber dem Blendrahmen abdichten.

Der Erfindung liegt das Problem zugrunde, ein Fenster der eingangs genannten Art so zu gestalten, dass der Flügel besonders einfach an dem Blendrahmen montierbar ist und dass das Ecklager den Flügel besonders sicher mit dem Rahmen verbindet.

Dieses Problem wird erfindungsgemäß dadurch gelöst, dass der drehfest in dem Koppelteil befestigte Lagerbolzen pilzförmig und mit seinem Hutbereich den an die Lagerbohrung des flügelseitigen Lagerteils angrenzenden Bereich übergreifend gestaltet ist, wobei der Lagerbolzen des Ecklagers in eine konische Lagerbohrung des flügelseitigen Lagerteils eindringt und dass der engste Querschnitt der Lagerbohrung ungefähr dem Durchmesser des Lagerbolzens entspricht und eine Dichtung zur Abdichtung des Flügels gegenüber dem Rahmen im an dem Rahmen anliegenden Zustand des Flügels für einen Dichtschluss sorgt.

Die Montage des Flügels an dem Rahmen gestaltet sich sehr einfach, da sich zunächst eines der Lagerteile an dem Lagerbolzen des Koppelteils des anderen Lagerteils sicher vormontieren lässt und bei der Montage des Flügels an den Blendrahmen nur noch das Koppelteil mit dem Halteteil verbunden werden muss. Die Verbindung des Koppelteils mit dem Halteteil ist dadurch wesentlich einfacher, als die Montage des Ecklagers der bekannten Fenster. Weiterhin sind die aneinander abstützenden Bereiche der Lagerteile vor einer Beschädigung bei der Montage des Flügels an dem Blendrahmen zuverlässig geschützt. Das Ecklager soll bei einem Dreh-/Kippfenster auf engstem Bauraum sowohl ein Drehen des Flügels um eine vertikale Achse als auch ein Kippen um eine horizontale Achse ermöglichen.

Die Lagerung des Flügels an dem Blendrahmen könnte beispielsweise eine an dem flügelseitigen Lagerteil angeordnete, sich an dem blendrahmenseitigen Lagerteil abstützende Kippkante aufweisen. Der Flügel lässt sich jedoch gemäß einer anderen vorteilhaften Weiterbildung der Erfindung mit geringem Kraftaufwand und verschleißarm drehen und kippen, wenn der konische Lagerbolzen halbkugelförmig gestaltet ist und die Lagerbohrung eine entsprechend gestaltete Pfanne hat.

Zur weiteren Vereinfachung der Montage des erfindungsgemäßen Fensters trägt es bei, wenn das Halteteil für das Koppelteil an dem Blendrahmen befestigt ist.

Die Einstellung einer seitlichen Position des Flügels gegenüber dem Blendrahmen erfordert gemäß einer anderen vorteilhaften Weiterbildung der Erfindung einen besonders geringen baulichen Aufwand, wenn das Koppelteil in Längsrichtung des Halteteils verstellbar ist.

Mittel zur Verstellung der Höhe des Flügels gegenüber dem Blendrahmen gestalten sich konstruktiv besonders einfach, wenn das flügelseitige Lagerteil eine an dem Flügel befestigte Flügellagerstulpe und einen sich an dem blend rahmenseitigen Lagerteil abstützenden, gegenüber der Flügellagerstulpe in vertikaler Richtung verstellbaren Stützwinkel hat. Diese Verstellung erfordert keine Stellmittel in den sich aneinander abstützenden Bereichen der Lagerteile. Die Tasche im Flügel für das Ecklager kann daher besonders kleine Abmessungen aufweisen.

Zur Montage lässt sich der Flügel mit dem flügelseitigen Lagerteil und dem daran befestigten Koppelteil des blendrahmenseitigen Lagerteils einfach an dem Blendrahmen anstecken, weil die Aufnahme des Halteteils für das Koppelteil eine senkrecht zur Ebene des geschlossenen Flügels weisende Ausnehmung hat. Dies erfordert einen besonders geringen Kraftaufwand bei der Montage des Flügels.

Zur weiteren Vereinfachung der Montage des Flügels an dem Blendrahmen trägt es gemäß einer anderen vorteilhaften Weiterbildung der Erfindung bei, wenn das Koppelteil oder das Halteteil einen senkrecht zur Ausnehmung weisenden Dorn und das jeweils andere Bauteil eine Bohrung für den Dorn aufweist. Hierdurch lässt sich das Koppelteil einfach vertikal auf das Halteteil aufstecken und in die Ausnehmung einschwenken.

Das blendrahmenseitige Lagerteil hat gemäß einer anderen vorteilhaften Weiterbildung der Erfindung eine besonders hohe Stabilität, wenn das Koppelteil zwei übereinander angeordnete Platten aufweist, von denen eine in die Ausnehmung des Halteteils einführbar ist.

Die Verstellung des Flügels in Richtung der Kippachse erfordert gemäß einer anderen vorteilhaften Weiterbildung der Erfindung einen besonders geringen baulichen Aufwand, wenn das Halteteil eine entlang seiner Längsrichtung verstellbare, mit dem Koppelteil verbundene Lasche haltert.

Zur weiteren Vereinfachung der Verbindung des Koppelteils mit dem Halteteil trägt es gemäß einer anderen vorteilhaften Weiterbildung der Erfindung bei, wenn die Lasche den in die Bohrung des Koppelteils eindringenden Dorn aufweist.

Eine aufwändige Schwalbenschwanzführung zur Verstellung des Flügels wie bei dem bekannten Fenster lässt sich gemäß einer anderen vorteilhaften Weiterbildung der Erfindung einfach vermeiden, wenn das Koppelteil in einem senkrecht zur Ausnehmung des Halteteils angeordneten Langloch geführt ist.

Das das Halteteil und das Koppelteil aufweisende Lagerteil benötigt für die Längsverstellung des Koppelteils und dessen Arretierung eine besonders geringe Anzahl von Bauteilen, wenn das Koppelteil eine in das Langloch eindrehbare Schraube aufweist. Nach dem Eindrehen der Schraube lässt sich das Koppelteil nicht mehr aus der Ausnehmung herausziehen.

Die Anordnung einer Stellschraube zur Einstellung des Flügels lässt sich gemäß einer anderen vorteilhaften Weiterbildung der Erfindung einfach vermeiden, wenn die Lasche über einen Exzenter mit dem Halteteil verbunden ist. Hierdurch gestaltet sich das die Lasche aufweisende Lagerteil zudem besonders kompakt.

Das das Halteteil aufweisende Lagerteil ist gemäß einer anderen vorteilhaften Weiterbildung der Erfindung konstruktiv besonders einfach aufgebaut, wenn das Halteteil ein Anschlagstück haltert, wenn die Ausnehmung für eine der Platten zwischen dem Halteteil und dem Anschlagstück angeordnet ist und wenn das Anschlagstück einen Anschlag für die zweite Platte aufweist. Weiterhin vermag das das Halteteil aufweisende Lagerteil hierdurch sehr große, auf den Flügel einwirkende Kräfte abzustützen.

Zur weiteren Vereinfachung der Montage des Flügels an dem Blendrahmen trägt es gemäß einer anderen vorteilhaften Weiterbildung der Erfindung bei, wenn die zur Einführung in die Ausnehmung ausgebildete Platte eine Einführschräge aufweist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine Ausführungsform eines erfindungsgemäßen Fensters in einer Ansicht von vorne,
- Fig.2: eine vergrößerte Schnittdarstellung durch ein Ecklager mit angrenzenden Bereichen des Fen- sters aus Figur 1 entlang der Linie II - II,
- Fig.3: das Ecklager aus Figur 2 bei geöffnetem Flü- gel,
- Fig.4: ein Halteteil eines blendrahmenseitigen La- gerteils des Ecklagers aus Figur 2 in Drauf- sicht,
- Fig.5: das Halteteil aus Figur 4 in einer Schnitt- darstellung entlang der Linie V - V,
- Fig. 6: ein flügelseitiges Lagerteil des Ecklagers aus Figur 2 mit einem Koppelteil des blend- rahmenseitigen Lagerteils,
- Fig.7: das flügelseitige Lagerteil aus Figur 6 in einer Schnittdarstellung entlang der Linie VII - VII.

Figur 1 zeigt ein Fenster mit einem Blendrahmen 1 und einen gegenüber dem Blendrahmen 1 um eine vertikale Achse schwenkbaren und um eine horizontale Achse kippbaren Flügel 2. Der Flügel 2 ist im Schnittpunkt der Achsen über ein Ecklager 3 und in seinem oberen Bereich über eine Ausstellschere 4 mit dem Blendrahmen 1 verbunden. Die Ausstellschere 4 begrenzt den Kippbereich des Flügels 2. In einem von dem Ecklager 3 entfernten Bereich des Flügels 2 ist im Bereich der horizontalen Achse ein Kipplager 5 angeordnet. Der Flügel 2 hat eine Tasche 6 zur Aufnahme des Ecklagers 3. Die Tasche 6 ist ausschließlich in Richtung des Blendrahmens 1 offen. Ein Flügelüberschlag 7 des Flügels 2 überdeckt einen Teilbereich des Blendrahmens 1. Im Bereich des Flügelüberschlags 7 ist eine umlaufende Dichtung 8 angeordnet. Zu erkennen ist, dass die Tasche 6 mit dem Ecklager 3, die Ausstellschere 4 und das Kipplager 5 vollständig innerhalb des von der Dichtung 8 umrandeten Bereichs des Flügels 2 angeordnet sind. Der Flügel 2 hat zudem einen Handgriff 9 zur Bewegung von nicht dargestellten Schließmitteln zu seiner Verriegelung gegenüber dem Blendrahmen 1.

Figur 2 zeigt eine vergrößerte Schnittdarstellung durch den Flügel 2 und den Blendrahmen 1 aus Figur 1 im Bereich des Ecklagers 3 entlang der Linie II - II. Der Flügel 2 haltert eine Scheibe 10 und ist wie der Blendrahmen 1 aus Profilen zusammengesetzt. Das Ecklager 3 hat ein flügelseitiges Lagerteil 11 mit einem Stützwinkel 12 und mit einer an dem Flügel befestigten Flügellagerstulpe 13. Weiterhin zeigt Figur 2, dass die an dem Flügelüberschlag 7 befestigte Dichtung 8 eine in Richtung des Blendrahmens 1 weisende und an diesem anliegende Dichtlippe 14 hat.

Figur 3 zeigt das Ecklager 3 aus Figur 2 mit dem von dem Blendrahmen 1 weggeschwenkten Flügel 2. Hierbei ist zu erkennen, dass der Blendrahmen 1 ein blendrahmenseitiges Lagerteil 15 aufweist. Das blendrahmenseitige Lagerteil 15 hat ein an dem Blendrahmen 1 befestigtes Halteteil 16 und ein mit dem Halteteil 16 formschlüssig verbundenes Koppelteil 17. Das Koppelteil 17 hat einen in eine Ausnehmung 18 des Halteteils 16 hineinragenden Vorsprung 19 und stützt sich an einem Anschlag 20 des Halteteils 16 ab. Weiterhin hat das Koppelteil 17 eine Gewindebohrung 21 zur Aufnahme einer Schraube 22. Die Schraube 22 dringt in der dargestellten montierten Stellung in ein Langloch 23 des Halteteils 16 ein. An dem Halteteil 16 ist über einen Exzenter 24 eine Lasche 25 mit einem Dorn 26 befestigt. Das Koppelteil 17 weist eine dem Dorn 26 entsprechende Bohrung 27 auf und ist auf den Dorn 26 aufgesteckt.

Zur Montage des Flügels 2 an dem Blendrahmen 1 wird der Flügel 2 mit dem flügelseitigen Lagerteil 11 und dem Koppelteil 17 zu einer baulichen Einheit vormontiert und das Halteteil 16 des blendrahmenseitigen Lagerteils 15 an dem Blendrahmen 1 befestigt. Anschließend wird das Koppelteil 17 mit dem Halteteil 16 formschlüssig verbunden. Die Verbindung des Koppelteils 17 mit dem Halteteil 16 erfolgt dadurch, dass zunächst das Koppelteil 17 mit seiner Bohrung 27 auf den Dorn 26 aufgesteckt wird. Anschließend lässt sich das Koppelteil 17 um den Dorn 26 verschwenken, bis sein Vorsprung 19 in die Ausnehmung 18 des Halteteils 16 eindringt. Gleichzeitig stützt sich das Koppelteil 17 an dem Anschlag 20 des Halteteils 16 ab. Abschließend wird die Schraube 22 in das Langloch 23 eingedreht. Über den Exzenter 24 lässt sich die Stellung des Koppelteils 17 parallel zum Anschlag 20 und damit der Flügel 2 gegenüber dem Blendrahmen 1 einstellen. Zur Vermeidung einer Selbstverstellung des Exzenters 24 ist seine Lagerung in dem Halteteil 16 vernietet. Damit lässt sich der Exzenter 24 mit vorgesehenem Kraftaufwand verstellen.

Figur 4 zeigt eine Draufsicht des Halteteils 16 des blendrahmenseitigen Lagerteils 15 aus Figur 3. In Figur 5 ist das Halteteil 16 aus Figur 4 in einer Schnittdarstellung entlang der Linie V - V dargestellt. Das Halteteil 16 hat einen Winkel 28 und ein darauf befestigtes Anschlagstück 29. Der Winkel 28 und das Anschlagstück 29 haben jeweils Einführschrägen 30, 31 für das in Figur 3 dargestellte Koppelteil 17. Der Winkel 28 weist das Langloch 23 auf und lagert den Exzenter 24 der Lasche 25. Figur 5 zeigt, dass der Dorn 26 spitz zuläuft. Dies erleichtert das Aufstecken des Koppelteils 17 aus Figur 3.

Figur 6 zeigt die vormontierte Einheit aus flügelseitigem Lagerteil 11 und Koppelteil 17 des blendrahmenseitigen Lagerteils 15 aus Figur 3. Das Koppelteil 17 ist aus zwei übereinander angeordneten Platten 32, 33 gefertigt. Die untere der Platten 32 weist den zum Einführen in die in Figur 3 dargestellte Ausnehmung 18 des Halteteils 16 vorgesehenen Vorsprung 19 auf. Die obere Platte 33 dient zur Abstützung an dem Anschlag 20 des Halteteils 16. Das Ecklager 3 hat einen drehfest in dem Koppelteil 17 befestigten Lagerbolzen 34 und der Stützwinkel 12 des flügelseitigen Lagerteils 11 eine Lagerbohrung 35. Der Lagerbolzen 34 ist pilzförmig gestaltet und übergreift einen an die Lagerbohrung 35 angrenzenden Bereich des flügelseitigen Lagerteils 11. Die pilzförmige Gestaltung wird hier durch Aufpressen eines Rings 42 auf dem freien Ende des Lagerbolzens 34 nach der Montage des Koppelteils 17 an dem flügelseitigen Lagerteil 11 erzeugt. Hierdurch wird ein Aushängen des in Figur 1 dargestellten Flügels 2 aus dem Blendrahmen 1 verhindert. In seinem in die Lagerbohrung 35 eindringenden Bereich ist der Lagerbolzen 34 halbkugelförmig gestaltet. Die Lagerbohrung 35 hat eine Pfanne 36 zum Abstützen an dem halbkugelförmigen Bereich des Lagerbolzens 34. Oberhalb des halbkugelförmigen Bereichs ist die Lagerbohrung 35 kegelförmig gestaltet. Hierdurch lässt sich das flügelseitige Lagerteil 11 gegenüber dem Koppelteil 17 um die in Figur 1 dargestellte vertikale Achse verdrehen und um die ebenfalls in Figur 1 dargestellte und hier senkrecht zur Zeichenebene verlaufende horizontale Achse kippen. Weiterhin zeigt Figur 6, dass das Koppelteil 17 eine Einführschräge 37 zur Vereinfachung des Einführens in die in Figur 3 dargestellte Ausnehmung 18 hat.

Figur 7 zeigt in einer Schnittdarstellung durch das flügelseitige Lagerteil 11 und das Koppelteil 17 aus Figur 6 entlang der Linie VII - VII, dass die Flügellagerstulpe 13 mit einer Mutter 38 verbunden ist. und dass sich der Stützwinkel 12 an einer in die Mutter 38 eingedrehten Stellschraube 39 abstützt. Hierdurch lässt sich die Höhe des Flügels 2 gegenüber dem Blendrahmen 1 einstellen. Die Mutter 38 ist dabei als Axialführung für den Stützwinkel 12 gestaltet. Über einen in der Flügellagerstulpe 13 gelagerten und in einem Langloch 40 des Stützwinkels 12 geführten Exzenter 41 lässt sich ein Winkel der Längsachsen der Flügellagerstulpe 13 gegenüber dem Stützwinkel 12 einstellen.

## Patentansprüche

1. Fenster oder Fenstertür mit einem gegenüber einem feststehenden Blendrahmen (1) drehbaren und kippbaren Flügel (2), mit einem einen Rand des Blendrahmens (1) übergreifenden Flügelüberschlag (7), mit einem Ecklager (3) und einem an dem Blendrahmen (1) befestigbaren Lagerteil (15) des Ecklagers (3) mit einem Lagerbolzen (34) und einem an dem Flügel (2) befestigten, mit dem Lagerteil (15) des Blendrahmens (1) in Eingriff stehenden Lagerteil (11), wobei die Lagerteile (11, 15) unter dem Flügel (2) verdeckt angeordnet sind und jeweils in eine Tasche (6) des Flügels (2) hineinragen und sich innerhalb der Tasche (6) aneinander abstützen, wobei eines der Lagerteile (11, 15) ein feststehendes Halteteil (16) und ein Koppelteil (17) hat und dass das Halteteil (16) eine Aufnahme für das Koppelteil (17) hat und das Koppelteil (17) mit dem anderen Lagerteil (11, 16) vormontierbar ist, **dadurch gekennzeichnet, dass** der drehfest in dem Koppelteil (17) befestigte Lagerbolzen (34) pilzförmig und mit seinem Hutbereich (42) den an eine Lagerbohrung (35) des flügelseitigen Lagerteils (11, 16) angrenzenden Bereich übergreifend gestaltet ist, wobei der Lagerbolzen (34) des Ecklagers (3) in die konische Lagerbohrung (35) des flügelseitigen Lagerteils (11) eindringt und dass der engste Querschnitt der Lagerbohrung (35) ungefähr dem Durchmesser des Lagerbolzens (34) entspricht, und dass das Fenster oder die Fenstertür eine Dichtung (8) zur Abdichtung des Flügels (2) gegenüber dem Rahmen im an dem Rahmen anliegenden Zustand des Flügels (2) aufweist.

2. Fenster oder Fenstertür nach Anspruch 1, **dadurch gekennzeichnet, dass** der Lagerbolzen (34) halbkugelförmig gestaltet ist und die konische Lagerbohrung (35) eine entsprechend gestaltete Pfanne (36) hat.

3. Fenster oder Fenstertür nach zumindest einem der vorhergehenden Ansprüche, **dadurch gekennzeichnet, dass** das Halteteil (16) für das Koppelteil (17) an dem Blendrahmen (1) befestigt ist.

4. Fenster oder Fenstertür nach zumindest einem der vorhergehenden Ansprüche, **dadurch gekennzeichnet, dass** das Koppelteil (17) in Längsrichtung des Halteteils (16) verstellbar ist.

5. Fenster oder Fenstertür nach zumindest einem der vorhergehenden Ansprüche, **dadurch gekennzeichnet, dass** das flügelseitige Lagerteil (11) eine an dem Flügel (2) befestigte Flügellagerstulpe (13) und einen sich an dem blendrahmenseitigen Lagerteil (15) abstützenden, gegenüber der Flügellagerstulpe (13) in vertikaler Richtung verstellbaren Stützwinkel (12) hat.

6. Fenster oder Fenstertür nach zumindest einem der vorhergehenden Ansprüche, **dadurch gekennzeichnet, dass** das Koppelteil (17) mit dem anderen Lagerteil (11, 16) vormontierbar ist und dass die Aufnahme des Halteteils (16) für das Koppelteil (17) eine senkrecht zur Ebene des geschlossenen Flügels (2) weisende Ausnehmung (18) hat.

7. Fenster oder Fenstertür nach zumindest einem der vorhergehenden Ansprüche, **dadurch gekennzeichnet, dass** das Koppelteil (17) oder das Halteteil (16) einen senkrecht zur Ausnehmung (18) weisenden Dorn (26) und das jeweils andere Bauteil eine Bohrung (27) für den Dorn (26) aufweist.

8. Fenster oder Fenstertür nach zumindest einem der vorhergehenden Ansprüche, **dadurch gekennzeichnet, dass** das Koppelteil (17) zwei übereinander angeordnete Platten (32, 33) aufweist, von denen eine in die Ausnehmung (18) des Halteteils (16) einführbar ist.

9. Fenster oder Fenstertür nach zumindest einem der vorhergehenden Ansprüche, **dadurch gekennzeichnet, dass** das Halteteil (16) eine entlang seiner Längsrichtung verstellbare, mit dem Koppelteil (17) verbundene Lasche (25) haltert.

10. Fenster oder Fenstertür nach Anspruch 6 und Anspruch 9, **dadurch gekennzeichnet, dass** die Lasche (25) den in die Bohrung (27) des Koppelteils (17) eindringenden Dorn (26) aufweist.

11. Fenster oder Fenstertür nach zumindest einem der vorhergehenden Ansprüche, **dadurch gekennzeichnet, dass** das Koppelteil (17) in einem senkrecht zur Ausnehmung (18) des Halteteils (16) angeordneten Langloch (23) geführt ist.

12. Fenster oder Fenstertür nach Anspruch 11, **dadurch gekennzeichnet, dass** das Koppelteil (17) eine in das Langloch (23) eindrehbare Schraube (22) aufweist.

13. Fenster oder Fenstertür nach zumindest einem der Ansprüche 9-10, **dadurch gekennzeichnet, dass** die Lasche (25) über einen Exzenter (24) mit dem Halteteil (16) verbunden ist.

14. Fenster oder Fenstertür nach Anspruch 8, **dadurch gekennzeichnet, dass** das Halteteil (16) ein Anschlagstück (29) haltert, dass die Ausnehmung (18) für eine der Platten (32) zwischen dem Halteteil (16) und dem Anschlagstück (29) angeordnet ist und dass das Anschlagstück (29) einen Anschlag (20) für die zweite Platte (33) aufweist.

15. Fenster oder Fenstertür nach zumindest einem der Ansprüche 8 oder 14, **dadurch gekennzeichnet, dass** die zur Einführung in die Ausnehmung (18) ausgebildete Platte (32) eine Einführschräge (37) aufweist.

## Claims

1. Window or French window having a casement (2) which is rotatable and tiltable in relation to a fixed window frame (1), having a casement overlap (7) overlapping an edge of the window frame (1), having a corner bearing (3) and a bearing part (15) of the corner bearing (3), which bearing part can be fixed to the window frame (1), the corner bearing having a bearing bolt (34) and a bearing part (11) which is fixed to the casement (2) and engaged with the bearing part (15) of the window frame (1), the bearing parts (11, 15) being arranged so as to be concealed under the casement (2) and each projecting into a cavity (6) of the casement (2) and supporting each other inside the cavity (6), one of the bearing parts (11, 15) having a fixed retaining part (16) and a coupling part (17), and the retaining part (16) having a seat for the coupling part (17) and it being possible to pre-assemble the coupling part (17) with the other bearing part (11, 16), **characterised in that** the bearing bolt (34), which is fixed non-rotatably in the coupling part (17), is mushroom-shaped and formed having its cap region (42) overlapping the region bordering a bearing hole (35) of the casement-side bearing part (11, 16), the bearing bolt (34) of the corner bearing (3) penetrating into the conical bearing hole (35) of the casement-side bearing part (11), and **in that** the narrowest cross-section of the bearing hole (35) corresponds approximately to the diameter of the bearing bolt (34), and **in that** the window or French window comprises a seal (8) for sealing the casement (2) in relation to the frame when the casement (2) is resting against the frame.

2. Window or French window according to claim 1, **characterised in that** the bearing bolt (34) is hemispherical and the conical bearing hole (35) has a correspondingly formed socket (36).

3. Window or French window according to at least one of the preceding claims, **characterised in that** the retaining part (16) for the coupling part (17) is fixed to the window frame (1).

4. Window or French window according to at least one of the preceding claims, **characterised in that** the coupling part (17) is adjustable in the longitudinal direction of the retaining part (16).

5. Window or French window according to at least one of the preceding claims, **characterised in that** the casement-side bearing part (11) has a casement bearing cover (13) fixed to the casement (2) and a support bracket (12) which is vertically adjustable in relation to the casement bearing cover (13) and supported on the window-frame-side bearing part (15).

6. Window or French window according to at least one of the preceding claims, **characterised in that** the coupling part (17) can be pre-assembled with the other bearing part (11, 16), and **in that** the seat of the retaining part (16) has a recess (18) for the coupling part (17), which recess points at right angles to the plane of the closed casement (2).

7. Window or French window according to at least one of the preceding claims, **characterised in that** the coupling part (17) or the retaining part (16) comprises a pin (26) pointing at right angles to the recess (18) and the respective other component comprises a hole (27) for the pin (26).

8. Window or French window according to at least one of the preceding claims, **characterised in that** the coupling part (17) comprises two superimposed plates (32, 33), one of which can be inserted into the recess (18) of the retaining part (16).

9. Window or French window according to at least one of the preceding claims, **characterised in that** the retaining part (16) holds a longitudinally adjustable tongue (25) which is connected to the coupling part (17).

10. Window or French window according to claim 6 and claim 9, **characterised in that** the tongue (25) comprises the pin (26) which enters the hole (27) of the coupling part (17).

11. Window or French window according to at least one of the preceding claims, **characterised in that** the coupling part (17) is guided in a slot (23) arranged perpendicular to the recess (18) of the retaining part (16).

12. Window or French window according to claim 11, **characterised in that** the coupling part (17) comprises a screw (22) which can be screwed into the slot (23).

13. Window or French window according to at least one of claims 9-10, **characterised in that** the tongue (25) is connected to the retaining part (16) via a cam (24).

14. Window or French window according to claim 8, **characterised in that** the retaining part (16) holds a stop piece (29), **in that** the recess (18) for one of the plates (32) is arranged between the retaining part (16) and the stop piece (29), and **in that** the stop piece (29) comprises a stop (20) for the second plate (33).

15. Window or French window according to at least one of claim 8 and claim 14, **characterised in that** the plate (32) configured for insertion into the recess (18) comprises a lead-in chamfer (37).

## Revendications

1. Fenêtre ou porte-fenêtre, avec un battant (2) rotatif et basculant par rapport à un châssis dormant (1) fixe, avec une partie de recouvrement (7) du battant recouvrant un bord du châssis dormant (1), avec un palier d'angle (3) et avec une partie de palier (15) du palier d'angle (3) pouvant être fixée sur le châssis dormant (1), le palier d'angle (3) étant pourvu d'un axe de palier (34) et d'une partie de palier (11) fixée sur le battant (2) et en prise avec la partie de palier (15) du châssis dormant (1), les parties de palier (11, 15) étant disposées dissimulées sous le battant (2), pénétrant respectivement dans une poche (6) du battant (2) et s'appuyant l'une contre l'autre à l'intérieur de la poche (6), une des parties de palier (11, 15) possédant une partie de maintien (16) fixe et une partie d'accouplement (17), la partie de maintien (16) possédant un logement pour la partie d'accouplement (17) et la partie d'accouplement (17) pouvant être préassemblée avec l'autre partie de palier (11, 16), **caractérisée en ce que** l'axe de palier (34), fixé bloqué en rotation dans la partie d'accouplement (17), est en forme de champignon et est configuré avec sa région de chapeau (42) recouvrant la région adjacente à un alésage de palier (35) de la partie de palier (11, 16) côté battant, l'axe de palier (34) du palier d'angle (3) s'enfonçant dans l'alésage de palier (35) conique de la partie de palier (11) côté battant, **en ce que** la section la plus étroite de l'alésage de palier (35) correspond approximativement au diamètre de l'axe de palier (34), et **en ce que** la fenêtre ou porte-fenêtre comporte un joint d'étanchéité (8) pour étancher le battant (2) par rapport au châssis lorsque le battant (2) est appliqué contre le châssis.

2. Fenêtre ou porte-fenêtre selon la revendication 1, **caractérisée en ce que** l'axe de palier (34) est réalisé hémisphérique et l'alésage de palier (35) conique possède une poche (36) de forme correspondante.

3. Fenêtre ou porte-fenêtre selon l'une quelconque des revendications précédentes, **caractérisée en ce que** la partie de maintien (16) pour la partie d'accouplement (17) est fixée sur le châssis dormant (1).

4. Fenêtre ou porte-fenêtre selon l'une quelconque des revendications précédentes, **caractérisée en ce que** la partie d'accouplement (17) est réglable dans la direction longitudinale de la partie de maintien (16).

5. Fenêtre ou porte-fenêtre selon l'une quelconque des revendications précédentes, **caractérisée en ce que** la partie de palier (11) côté battant possède un fourreau de palier de battant (13) fixé sur le battant (2) et une équerre de soutien (12) s'appuyant contre la partie de palier (15) côté châssis dormant et réglable en direction verticale par rapport au fourreau de palier de battant (13).

6. Fenêtre ou porte-fenêtre selon l'une quelconque des revendications précédentes, **caractérisée en ce que** la partie d'accouplement (17) peut être préassemblée avec l'autre partie de palier (11, 16), et **en ce que** le logement de la partie de maintien (16) pour la partie d'accouplement (17) possède un évidement (18) dirigé perpendiculairement au plan du battant (2) fermé.

7. Fenêtre ou porte-fenêtre selon l'une quelconque des revendications précédentes, **caractérisée en ce que** la partie d'accouplement (17) ou la partie de maintien (16) comporte une broche (26) dirigée perpendiculairement à l'évidement (18), et l'autre partie respective comporte un perçage (27) pour la broche (26).

8. Fenêtre ou porte-fenêtre selon l'une quelconque des revendications précédentes, **caractérisée en ce que** la partie d'accouplement (17) comporte deux plaques (32, 33) disposées l'une au-dessus de l'autre, dont l'une peut être introduite dans l'évidement (18) de la partie de maintien (16).

9. Fenêtre ou porte-fenêtre selon l'une quelconque des revendications précédentes, **caractérisée en ce que** la partie de maintien (16) maintient une patte (25) réglable le long de la direction longitudinale de la partie de maintien (16) et assemblée à la partie d'accouplement (17).

10. Fenêtre ou porte-fenêtre selon la revendication 6 et la revendication 9, **caractérisée en ce que** la patte (25) comporte la broche (26) pénétrante dans le perçage (27) de la partie d'accouplement (17).

11. Fenêtre ou porte-fenêtre selon l'une quelconque des revendications précédentes, **caractérisée en ce que** la partie d'accouplement (17) est guidée dans un trou oblong (23) disposé perpendiculairement à l'évidement (18) de la partie de maintien (16).

12. Fenêtre ou porte-fenêtre selon la revendication 11, **caractérisée en ce que** la partie d'accouplement (17) comporte une vis (22) pouvant être vissée dans le trou oblong (23).

13. Fenêtre ou porte-fenêtre selon l'une quelconque des revendications 9 à 10, **caractérisée en ce que** la patte (25) est assemblée à la partie de maintien (16) au moyen d'un excentrique (24).

14. Fenêtre ou porte-fenêtre selon la revendication 8, **caractérisée en ce que** la partie de maintien (16) maintient une pièce de butée (29), **en ce que** l'évidement (18) pour une des plaques (32) est disposé entre la partie de maintien (16) et la pièce de butée (29), et **en ce que** la pièce de butée (29) comporte une butée (20) pour la deuxième plaque (33).

15. Fenêtre ou porte-fenêtre selon l'une quelconque des revendications 8 ou 14, **caractérisée en ce que** la plaque (32) destinée à être introduite dans l'évidement (18) comporte un biais d'introduction (37).
